# EUROPÄISCHE PATENTSCHRIFT

(11) **EP 3 266 351 B1**
(45) Veröffentlichungstag und Bekanntmachung des Hinweises auf die Patenterteilung: **31.10.2018**
(21) Anmeldenummer: 16400023.4
(22) Anmeldetag: 06.07.2016
(51) Int. Cl.: A47F 5/00, B68B 9/00, A47F 7/00, A45F 3/04, B25H 1/06

(54) **ANORDNUNG ZUM AUFSTELLEN VON RUCKSÄCKEN**
ASSEMBLY FOR POSITIONING BACKPACKS
SYSTEME DESTINE A PRESENTER DES SACS A DOS

(43) Veröffentlichungstag der Anmeldung: 10.01.2018
(73) Patentinhaber: Ingenieurbüro consult+control Dr. Ing. J. Westhäusler, 01324 Dresden (DE)
(72) Erfinder: Westhäusler, Jürgen, 01324 Dresden (DE)

(56) Entgegenhaltungen:
- EP-A1- 2 251 155
- DE-U1-202012 003 727
- US-A- 4 638 885

## Beschreibung

Die Erfindung beschreibt eine Anordnung zum Aufstellen für Rucksäcke nach dem Trägen.

Rucksäcke sind wie bekannt so ausgeführt, dass sie sich zum einen gut an den Träger anpassen lassen und zum anderen auf Grund des verwendeten Materials und je nach Art und Weise der Rucksack-Inhalte entsprechend in ihrer äußeren Kontur verformen. Das hat zur Folge, dass sich die Rucksäcke nach dem Tragen nicht in geordneter Weise abstellen lassen. Das ist besonders dann hinderlich, wenn beabsichtigt ist, an die Inhalte zu gelangen. Derzeit ist eine vergleichbare Lösung zum geordneten Aufstellen von Rucksäcken nicht nachweisbar.

Der Erfindung liegt die Aufgabe zugrunde, eine Anordnung zum Aufstellen für Rucksäcke, geeignet zur Verwendung im Heimbereich bzw. auch in Hotels, Herbergen und anderen Einrichtungen wo Rucksäcke vorzugsweise verwendet werden zu beschreiben mit deren Hilfe sich Rucksäcke nach dem Tragen funktionsgerecht aufstellen lassen und ein Zugang zu den Inhalten jederzeit möglich ist ohne dass diese ihre Position verändern.

Ziel der erfindungsgemäßen Anordnung ist es, eine flexibel anwendbare Lösung vorzustellen um Rucksäcke nach den Tragen funktionsgerecht aufzustellen.

Ein Ausführungsbeispiel der Erfindung wird in einer Abbildung erläutert.
Die Figur 1 zeigt eine zweiteilig ausgeführte Rahmenkonstruktion. Wobei der eine Teil (1) so ausgeführt ist, dass sich dort der Rucksack mit den Schultergurten an u-förmig ausgeführten Teilen (5) leicht befestigen lässt.
Ferner kann auch die am Rucksack angebrachte Trageöse über eine mittig am Teil (1) angebrachte knaufförmige Halterung (6) befestigt werden.
Der andere Teil (2) ist über Gelenkverbindungen (3) mit Winkelbegrenzungen (4) mit dem einen Teil (1) verbunden und bildet so eine Stütze damit die Rahmenkonstruktion gegen ein Umfallen gesichert ist.
Damit der hier befestigte Rucksack eine definierte Position einnehmen kann, ist am anderen Teil (2) der Rahmenkonstruktion über Gelenkverbindungen (8) eine Querstrebe (7) angebracht die als einseitiger Anschlag für den Rucksack wirkt.
Nach der Verwendung kann die Rahmenkonstruktion über die Gelenkverbindungen (3,8) zusammengeklappt werden und ist somit leicht und raumsparend abzustellen.

## Patentansprüche

1. Anordnung zum Aufstellen von Rucksäcken, **dadurch gekennzeichnet,**
**dass** diese aus einer zweiteiligen Rahmenkonstruktion besteht, wobei der eine Teil (1) so ausgeführt ist, dass sich am oberen Teil der Rahmenkonstruktion u-förmig ausgeführte Profile (5) zur Aufnahme der Schultergurte und ein mittig befestigter Knauf (6) zur Aufnahme der Trageösen der Rucksäcke befinden, so ausgeführt, dass sich die Schultergurte bzw. die Trageösen der Rucksäcke dort lösbar befestigen lassen und der andere Teil (2) über Gelenkverbindungen (3) mit Winkelbegrenzungen (4) mit dem einen Teil (1) verbunden ist und somit eine zweiteilige Stütze bildet, damit die Profile (5) zur Aufnahme der Schultergurte und ein mittig befestigter Knauf (6) zur Rahmenkonstruktion gegen ein Umfallen gesichert ist und dass am anderen Teil (2) der Rahmenkonstruktion zusätzlich eine Querstrebe (7) als Anschlag für den Rucksack angeordnet ist, die sicherstellt, dass der Rucksack lagestabil befestigt ist und dass diese Querstrebe (7) aus dem gleichen Material wie die Rahmenkonstruktion besteht.

2. Anordnung zum Aufstellen von Rucksäcken nach Anspruch 1, **dadurch gekennzeichnet, dass** die Rahmenkonstruktion aus profilförmigen Werkstoffen aus Metall, Kunststoff bzw. Holz ausgeführt ist

3. Anordnung zum Aufstellen von Rucksäcken nach Anspruch 1, **dadurch gekennzeichnet, dass** die Winkelbegrenzung (4) in der Länge verstellbar ausgeführt ist um die Aufstellhöhe zu verändern, so ausgeführt, dass die Länge beim Einsatz von flexiblen Material mittels Klemmeinrichtung eingestellt werden kann oder beim Einsatz von nichtflexiblem Material schraubförmige Einspannungen verwendet werden.

4. Anordnung zum Aufstellen von Rucksäcken nach Anspruch 1, **dadurch gekennzeichnet, dass** sich die u-förmig ausgeführten Profile (5) zur Aufnahme der Schultergurte auf dem einen Teil (2) im Abstand zueinander für unterschiedliche Rucksackausführungen verschieben lassen, so ausgeführt, dass die u-förmig ausgeführten Profile (5) über stufenförmig angeordnete und einrastbare Vertiefungen oder schraubförmige Einspannungen befestigen lassen.

5. Anordnung zum Aufstellen von Rucksäcken nach Anspruch 1, **dadurch gekennzeichnet, dass** die Querstrebe (7) über Gelenkverbindungen (8) mit Endlagenbegrenzungen mit dem anderen Teil (2) verbunden ist und sich bei Nichtverwendung raumsparend einklappen lässt.

6. Anordnung zum Aufstellen von Rucksäcken nach Anspruch 1, **dadurch gekennzeichnet, dass** die beiden Teile (1,2) der Rahmenkonstruktion eine verstellbare Einstellmöglichkeit zur Längenverstellung enthalten mit der sich je nach Größe des abzustellenden Rucksackes die Abstellhöhe einstellen lässt, so ausgeführt, dass sich im unteren Teil der Rahmenkonstruktion lösbare Profile befinden die durch eine Verschiebung die gewünschte Höheneinstellung herstellen und weiter Feststelleinrichtungen vorhanden sind über sich diese Einstellungen arretieren lassen.

## Claims

1. Arrangement for the deposition of backpacks, **characterised in**
**that** it consists of a two-part frame construction, wherein the one part (1) is designed that U-shaped profiles (5) to receive shoulder straps and a centrally fixed knob (6) to receive the lifting eyes of backpacks are located in the upper part of the frame construction, designed that the shoulder straps or lifting eyes, respectively, can be affixed to and removed from them, and wherein the other part (2) is connected via joint connections (3) with angle limits (4) to the first part (1), thus forming a bipartite support to secure the frame construction against tipping over, and wherein at the second part (2) of the frame construction an additional crossbar (7) is arranged as a limit stop for the backpack to guarantee the positioning of the backpack in a stable manner, and wherein said crossbar (7) is made of the same materials as the frame construction.

2. Arrangement for the deposition of backpacks according to claim i, **characterised in that** the frame construction is made of profiled materials of metal, plastic or wood.

3. Arrangement for the deposition of backpacks according to claim 1, **characterised in that** the angle limit (4) is designed to be adjustable in length to modify the setup height, designed such that the length can be set by a clamping fixture if flexible material is applied or that screw-like clampings can be used if non-flexible material is applied.

4. Arrangement for the deposition of backpacks according to claim 1, **characterised in that** the U-shaped profiles (5) for receiving the shoulder straps in the one part (1) can be slid in distance to one another for various backpack designs, designed such that the U-shaped profiles (5) allow to be fastened by incrementally arranged and latchable recesses or screw-like clampings.

5. Arrangement for the deposition of backpacks according to claim 1, **characterised in that** the crossbar (7) is connected via joint connections (8) with end-position limiters to the second part (2), allowing it to be folded in to save space if not used.

6. Arrangement for the deposition of backpacks according to claim 1, **characterised in that** the two parts (1,2) of the frame construction include an adjustable setting option to adjust length, by which, depending on the size of the backpack to be deposited, the depositing height can be adjusted, designed such that detachable profiles are arranged in the lower part of the frame construction providing for the desired height adjustment by sliding them, and that further locking fixtures are in place via which such adjustments can be locked.

## Revendications

1. Dispositif pour déposer des sacs à dos, **caractérisé en ce que** celui-ci est constitué d'une structure divisée en deux parties ; la première partie (1) étant composée de profilés en U (5) sur la partie supérieure de la structure pour accueillir les bretelles des sacs à dos, et d'une poignée fixée au milieu (6) pour accueillir les anses des sacs à dos, afin que les bretelles ou les anses des sacs à dos puissent être accrochés et décrochés librement ; l'autre partie (2) est reliée à la première partie (1), au moyen de raccords articulés (3), disposant de systèmes de limitation angulaire (4). Le dispositif forme ainsi un support en deux parties afin que la structure soit protégée contre toute chute, et conçu de telle sorte qu'une traverse (7) serve également de butée pour le sac à dos, au niveau de l'autre partie (2) de la structure, permettant au sac à dos de conserver une position stable lorsqu'il est accroché, et de telle sorte que cette traverse (7) se compose du même matériel que la structure.

2. Dispositif pour déposer des sacs à dos, conformément à la revendication 1, **caractérisé en ce que** la structure est constituée de matériaux de profilés en métal, en plastique ou en bois.

3. Dispositif pour déposer des sacs à dos, conformément à la revendication 1, **caractérisé en ce que** le système de limitation angulaire (4) est conçu de telle sorte que la longueur soit ajustable, afin de modifier la hauteur du dispositif, le dispositif est conçu de telle sorte que la longueur puisse être réglée au moyen d'une pince, en cas d'utilisation de matériel souple, ou de telle sorte que des fixations hélicoïdales soient utilisées en cas d'utilisation de matériel non souple.

4. Dispositif pour déposer des sacs à dos, selon la revendication i, **caractérisé en ce que** les profilés en U (5) peuvent se déplacer pour accueillir les bretelles du sac à dos sur la première partie (1), fixés à distance, s'adaptant à différents modèles de sacs à dos, conçu de telle sorte que les profilés en U (5) puissent être fixés au moyen de systèmes d'enchoche à plusieurs niveaux et encliquetables, ou au moyen de fixations hélicoïdales.

5. Dispositif pour déposer des sacs à dos, selon la revendication 1, **caractérisé en ce que** la traverse (7) est reliée à l'autre partie (2), au moyen de raccords articulés (8), disposant de butées de fin de course, et **en ce que** celui-ci peut être replié pour gagner de la place.

6. Dispositif pour déposer des sacs à dos, selon la revendication 1, **caractérisé en ce que** les deux parties (1,2) de la structure contiennent une position ajustable pour régler la longueur, permettant d'ajuster la hauteur en fonction de la taille du sac à dos à déposer, conçu de telle sorte que les profilés amovibles sont fixés au niveau de la partie inférieure de la structure, produisant la hauteur souhaitée par leur déplacement, et de telle sorte qu'il soit toujours composé de systèmes de fixation permettant de bloquer ces réglages.
